# DEMANDE DE BREVET EUROPEEN

(11) **EP 0 460 990 A1**
(43) Date de publication de la demande: **11.12.1991**
(21) Numéro de dépôt: 91401348.7
(22) Date de dépôt: 27.05.1991
(51) Int. Cl.: A62D 1/08

(54) **Utilisation d'un hydrogénofluoro-alcane comme agent extincteur**

(30) Priorité: 08.06.1990 FR 9007154
(71) Demandeur: ELF ATOCHEM S.A., F-92800 Puteaux (FR)
(72) Inventeur: Sallet, Daniel, F-27470 Serquigny (FR)

(57) **Abrégé**

Pour remplacer notamment le trifluorobromométhane et le difluorobromochlorométhane l'invention propose un hydrogénofluoroalcane.

Ce composé peut être utilisé pour lutter contre les incendies selon les techniques dites de noyage total et de l'extincteur portable.

## Description

La présente invention concerne des composés utilisables pour la lutte contre l'incendie.

L'invention concerne notamment l'utilisation de composés extincteurs choisis parmi les hydrogénofluoroalcanes.

Dans le domaine de l'extinction et de la lutte contre l'incendie, on utilise essentiellement des chlorobromofluoroalcanes et des bromofluoroalcanes.

On utilise tout particulièrement le trifluorobromométhane, le difluorochlorobromométhane et le 1,1,2,2- tétrafluoro 1,2-dibromoéthane.

Ces composés présentent une grande efficacité extinctrice et une toxicité humaine très faible. Ils sont utilisés notamment pour la protection de locaux que le personnel peut avoir des difficultés à évacuer.

Ils sont également utilisés dans des locaux où se trouvent des appareillages électriques et électroniques sensibles à la corrosion (salle informatique, centraux téléphoniques).

Cependant ces composés sont suspectés être responsables de la diminution de la couche d'ozone stratosphérique qui assure une protection contre certaines radiations. Ils possèdent des ODP (ozone depletion potential) élevés, et de ce fait, sont cités dans le Protocole de Montréal.

Ce protocole résulte de récentes discussions internationales sur l'environnement et engage les pays signataires à réduire la production et la consommation de tels composés.

On a maintenant trouvé pour remplacer ces composés écotoxiques un composé extincteur peu destructeur de la couche d'ozone stratosphérique, répondant à la formule générale :

Cₙ Hₘ Fₓ I

dans laquelle n est un nombre entier allant de 1 à 6, m et x sont des nombres entiers au moins égaux à 1 et la somme (m + x) est égale à 2n ou 2n + 2 ; à l'exclusion des tétrafluoroéthanes et du pentafluoroéthane.

Parmi les composés de formule I on préfère ceux dans lesquels m est égal à 1 ou 2.

Parmi les composés de formule I on citera plus particulièrement le 1,1,1,2,3,3,3-heptafluoropropane, le 1,1,1,2,2,3,3,4,4-nonafluorobutane et le 1,1,1,3,3,3-hexafluoropropane.

L'efficacité extinctrice est généralement mesurée selon la méthode dite du Cup Burner.

Cette méthode indique le pourcentage minimum de composé extincteur (mesuré en volume) dans un mélange air plus composé extincteur nécessaire pour éteindre un combustible liquide enflammé.

Plus la valeur du Cup Burner est faible, plus le composé extincteur est efficace.

Les composés selon l'invention possèdent des valeurs de Cup Burner qui sont faibles (en général inférieures à 10 %) et par conséquent présentent un pouvoir extincteur élevé.

A titre indicatif, le trifluorobromométhane, qui est actuellement l'un des agents extincteurs les plus utilisés a une valeur de Cup Burner égale à 4,2 % mais est cité dans le Protocole de Montréal.

Les composés selon l'invention ont l'avantage de présenter des ODP nuls. Cela signifie qu'ils sont dépourvus d'effet destructeurs vis à vis de la couche d'ozone stratosphérique.

L'ODP est défini comme le rapport entre l'abaissement de la colonne d'ozone enregistrée lors de l'émission d'une masse unitaire de la substance et le même abaissement pour le trichlorofluorométhane choisi comme référence (ODP = 1). A titre indicatif, le trifluorobromométhane a un ODP de 10.

Les composés selon l'invention sont peu corrosifs et possèdent une faible toxicité humaine.

Ils peuvent être utilisés pour lutter contre les incendies selon les mêmes techniques que le trifluorobromométhane et le difluorobromochlorométhane.

Ainsi, ils peuvent être avantageusement utilisés pour la protection des locaux par la technique dite du noyage total.

Ils peuvent être pressurisés avec des gaz inertes tels que l'azote ou le tétrafluorométhane ce qui permet d'augmenter leur vitesse de déchargement.

Ils peuvent également être employés dans les techniques de l'extincteur portable.

Les exemples suivants illustrent l'invention.

### EXEMPLES 1 ET 2

### Mesure de l'efficacité extinctrice des composés selon l'invention

L'efficacité extinctrice est mesurée par la methode dite du Cup Burner dans le projet de norme ISO/DIS 7075-1.

Le combustible liquide utilisé est l'éthanol.

Les résultats sont rassemblés dans le tableau ci-après.

## Revendications

1. Utilisation comme agent extincteur d'un composé répondant à la formule générale :
Cₙ Hₘ Fₓ I
dans laquelle n est un nombre entier allant de 1 à 6, m et x sont des nombres entiers au moins égaux à 1 et la somme (m + x) est égale à 2n ou 2n + 2 ; à 1 exclusion des tétrafluoroéthanes et du pentafluoroéthane.

2. Utilisation selon la revendication 1, d'un composé de formule I, dans laquelle m est égal à 1 ou 2.

3. Utilisation selon la revendication 1 du 1,1,1,2,3,3,3 heptafluoropropane.

4. Utilisation selon la revendication 1 du 1,1,1,2,2,3,3,4,4,-nonafluorobutane.
